# EUROPÄISCHE PATENTSCHRIFT

(11) **EP 2 818 799 B1**
(45) Veröffentlichungstag und Bekanntmachung des Hinweises auf die Patenterteilung: **10.01.2024**
(21) Anmeldenummer: 14168798.8
(22) Anmeldetag: 19.05.2014
(51) Int. Cl.: F24C 7/08, F24C 15/10

(54) **Elektrokochfeld mit einer Halteeinrichtung für eine Steuerung des Elektrokochfelds**
Electric cooking hob with a holding device for a control unit of the electric cooking hob
Table de cuisson électrique avec un dispositif de fixation pour une unité de commande pour la table de cuisson

(30) Priorität: 17.06.2013 DE 102013211296
(43) Veröffentlichungstag der Anmeldung: 31.12.2014
(73) Patentinhaber: E.G.O. Elektro-Gerätebau GmbH, 75038 Oberderdingen (DE)
(72) Erfinder: Richter, Andreas, 74211 Leingarten (DE)
(74) Vertreter: Patentanwälte Ruff, Wilhelm, Beier, Dauster & Partner mbB

(56) Entgegenhaltungen:
- EP-A1- 2 578 949
- WO-A1-01/81785
- WO-A2-2012/089543
- DE-A1- 2 211 498
- DE-A1-102006 062 393
- DE-A1-102009 045 911
- DE-U1- 20 319 730
- DE-U1-202011 002 925
- FR-A1- 2 895 047
- US-A1- 2007 139 389

## Beschreibung

Die Erfindung betrifft ein Elektrokochfeld mit einer Halteeinrichtung für eine Steuerung zur Halterung an dem Elektrokochfeld.

Es ist beispielsweise aus der DE 10 2012 217 059 A1 bekannt, eine Steuerung als Baugruppe an einem Elektrokochfeld als Elektrogerät auf einer unteren Gehäuseabdeckung zu lagern. Dabei besteht diese Gehäuseabdeckung aus mehreren Teilen, und an einem mittleren Teil bzw. einer mittleren Grundplatte ist als erhöhter Bereich eine Halteplatte mit mehreren Rasthaken vorgesehen. An diesen Rasthaken kann die Steuerung festgerastet werden. Dann kann sie unter einer Kochfeldplatte befestigt werden, unter Umständen gegen diese gedrückt sein, wenn sie beispielsweise kapazitive Sensorelemente für Berührungsschalter entsprechend der EP 859 467 A aufweist.

Die DE 22 11 498 A1 zeigt einen funkgesteuerten Rennwagen als Spielzeug mit einen Fahrgestell aus Kunststoff. Von einem mittigen großen Bereich des Fahrgestells ausgehend ist im vorderen Bereich einstückig ein vorderer Fahrgestellabschnitt und nach hinten ein hinterer Fahrgestellabschnitt durch Einschnitte vorgesehen. Verbunden werden die Fahrgestellabschnitte jeweils durch einen einzigen breiten Arm des Fahrgestells zwischen zwei Schlitzen. Somit wird hier eine Halteplatte an einem Grundkörper nur mit jeweils einem einzigen Federmittel gelagert.

Aus der US 2007/0139389 A1 ist eine Tastatur für ein Notebook bekannt, bei der eine Halteplatte mittels gebogener und abstehender Arme an einer Grundplatte elastisch gelagert ist. Allerdings wird anschließend die Grundplatte mit einem kleinen Teil der Halteplatte in einen zweiteiligen Rahmen eingespannt, so dass die Federwirkung aufgehoben ist.

Aus der DE 10 2006 062 393 A1 ist es bekannt, eine Leiterplatte an einer Grundplatte bewegbar dazu zu haltern. Dabei wird ein Maximalabstand der Leiterplatte von der Grundplatte durch übergreifende Haken definiert und die Leiterplatte mittels Federmitteln gegen diese Haken gedrückt. Die Federmittel selbst sind aber als jeweils von der Grundplatte separate Teile ausgebildet.

Aus der EP 2 578 949 A1 ist eine federnde Lagerung einer Halteplatte an einer Grundplatte eines Gehäuses bekannt, wobei hierfür separate Schraubendruckfedern verwendet werden.

Aus der WO 2012/089543 A2 ist ein Kochfeld bekannt, bei dem eine Halteplatte nach Art einer Leiterplatte an federnde Haken an länglichen Federarmen sowie Blattfedern gehaltert ist, die an der Grundplatte einstückig angeformt sind. Zusätzlich sind noch starre Haken an der Grundplatte vorgesehen für einen maximalen Abstand der Halteplatte dazu.

Aus der DE 203 19 730 U1 ist eine Halteeinrichtung bekannt mit einer Halteplatte, die an einer Grundplatte befestigt ist, allerdings über starre Abstandshalter, also nicht federnd.

Die FR 2 895 047 A1 zeigt ein Elektrokochfeld mit einer Steuerungsplatine, an deren Unterseite blattfederartige Halteclips angeordnet sind. Sie sind mit Rasthaken in Ausnehmungen in der Steuerungsplatine eingesteckt. Mit gegenüberliegenden Rasthaken können sie in Ausnehmungen einer Trägerplatte oder dergleichen eingesteckt werden. So wird die Steuerungsplatine gegenüber der Trägerplatte federnd gelagert.

Die WO 01/81785 A1 zeigt eine allgemeine Ausgestaltung eines federnden Vorsprungs oder Flächenteils innerhalb einer Trägerplatte. Zwischen dem Vorsprung bzw. dem Flächenteil und der Trägerplatte sind federnde Arme ausgebildet, so dass der Vorsprung bzw. das Flächenteil gegenüber der Trägerplatte federnd angeordnet sind. Eine konkrete Verwendung ist für pneumatische Instrumente oder Ventilsteuerungen angegeben.

Die DE 20 2011 002925 U1 offenbart ein weiteres Flächenfederelement in einstückiger Herstellung. Damit kann beispielsweise eine Unterfederung eines Sitz- oder Liegemöbels aus Kunststoff hergestellt werden.

Die DE 10 2009 045 911 A1 zeigt eine Koppelvorrichtung zur Verbindung eines Sensors mit einer Leiterplatte. Hier sind innerhalb eines Stanzgitters Kontaktflächen aus Metall mittels Stegen mit dem Stanzgitter bzw. einem Kupferblech verbunden.

### Aufgabe und Lösung

Der Erfindung liegt die Aufgabe zugrunde, ein eingangs genanntes Elektrokochfeld zu schaffen, mit dem Probleme des Standes der Technik vermieden werden können und es insbesondere möglich ist, eine Steuerung gebrauchstauglich und montagefreundlich an einem Grundkörper anzuordnen bzw. zu haltern.

Gelöst wird diese Aufgabe durch ein Elektrokochfeld mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass die Halteeinrichtung des Elektrokochfelds einen Grundkörper aufweist. Dieser kann beispielsweise am Elektrokochfeld befestigt sein oder einen Teil, insbesondere eine Wand oder Außenseite, davon bilden. An dem Grundkörper wiederum ist ein Haltekörper angeordnet bzw. gehaltert, wobei der Haltekörper relativ zu dem Grundkörper bewegbar ist. Durch diese Bewegbarkeit kann eine Positionsverstellung der Steuerung relativ zu der Halteeinrichtung bzw. zu der Grundplatte oder zu dem Elektrokochfeld erfolgen, beispielsweise zur Anpassung. Die Verbindung zwischen Grundkörper und Haltekörper, wodurch der Haltekörper am Grundkörper gehaltert bzw. befestigt ist, wird von mehreren Federmitteln gebildet bzw. mehrere Federmittel können zu diesem Zweck vorgesehen sein. Dadurch ist es möglich, dass die vorgenannte relative Bewegbarkeit zwischen Haltekörper und Grundkörper nicht völlig frei ist bzw. durch die Federung einerseits elastisch ist und andererseits gedämpft ist. Damit kann in stark bewegten Elektrokochfeldern eine federnde und somit schonende Halterung der Steuerung vorgenommen werden. Außerdem kann für die Steuerung des Elektrokochfelds, die an die Unterseite einer Kochfeldplatte angelegt ist, ein sicheres und flächiges sowie federnd angedrücktes Anlegen erreicht werden.

Erfindungsgemäß sind die genannten Federmittel sowohl an dem Grundkörper als auch an dem Haltekörper einstückig angeformt durch Kunststoffspritzguss. Dann ist überhaupt kein Montageschritt notwendig, was ohnehin Zeit spart und bei ansonsten schwer handhabbaren Federmitteln besonders vorteilhaft ist. Mit der Erfindung kann also ein in den Grundkörper integrierter Haltekörper mit bereits vorhandener, integrierter Federung relativ zueinander geschaffen werden.

Erfindungsgemäß sind mehrere Federmittel vorgesehen, um den Haltekörper am Grundkörper zu lagern bzw. zu haltern. Somit kann eine gleichmäßig über den gesamten Haltekörper verteilte federnde Halterung erreicht werden. Erfindungsgemäß sind ausschließlich Federmittel vorgesehen für diese Halterung bzw. ist der Haltekörper ausschließlich über Federmittel mit dem Grundkörper verbunden. Dabei können die Federmittel im Prinzip gleichartig ausgebildet sein, besonders bevorzugt identisch, so dass ihr Federungsverhalten gleich ist. So kann eine gleichmäßig verteilte Federkraft bzw. ein gleichmäßiges Einfedern des Haltekörpers relativ zum Grundkörper erreicht werden.

In vorteilhafter Ausgestaltung der Erfindung sind vier Federmittel vorgesehen, um den Haltekörper am Grundkörper anzuordnen bzw. daran zu haltern. Die Federmittel sollten allgemein möglichst gleich verteilt vorgesehen sein, beispielsweise in Eckbereichen des Haltekörpers, insbesondere bei mehreckiger Ausgestaltung des Haltekörpers. Es ist vorteilhaft, gegenüberliegend von einer Symmetrieachse des Haltekörpers vorgesehene Federmittel entsprechend symmetrisch anzuordnen. Besonders vorteilhaft können die Federmittel dann auch identisch ausgebildet sein.

Bei der Erfindung weist der Grundkörper einen Ausschnitt bzw. eine Öffnung auf, in der der Haltekörper angeordnet ist. Dabei ist der Haltekörper zumindest teilweise, vorteilhaft vollständig, von dem Grundkörper umgeben. Die Form der Öffnung kann dabei mit der Außenform des Haltekörpers korrespondieren bzw. ihr entsprechen. Ein Abstand bzw. eine Lücke zwischen Grundkörper und Haltekörper bzw. kann relativ gering sein, vorteilhaft wenige Millimeter betragen, beispielsweise 1 mm bis 5 mm oder 10 mm, und zwar vorzugsweise etwa in der Ebene des Grundkörpers. Ein geringer Abstand reicht vor allem dann, wenn die Federmittel so ausgebildet sind, dass sie eine Bewegbarkeit zwischen Grundkörper und Haltekörper nur senkrecht zur Ebene des Grundkörpers ermöglichen. Deswegen kann in dieser Richtung ein geringer Abstand ausreichen.

Vorteilhaft sind die Federmittel für eine Biegeelastizität ausgebildet, drücken sich also nicht zusammen, sondern können sich verbiegen. Bevorzugt sind sie so ausgebildet und angeordnet, dass sie im Wesentlichen in einer Ebene senkrecht zur vorgenannten Bewegungsrichtung des Haltekörpers relativ zum Grundkörper verlaufen, also in etwa parallel zur wesentlichen Flächenerstreckung des Grundkörpers bzw. der damit gebildeten Baugruppe.

Eine Federkraft eines Federmittels kann relativ gering sein, beispielsweise 1 N/cm bis 10 oder 20 N/cm, vorteilhaft maximal 10 N/cm.

In einer Ausgestaltung der Erfindung sind die Federmittel, insbesondere als Biegefeder, so ausgebildet, dass sie mindestens zwei parallele Federbeine aufweisen und somit mindestens U-förmig ausgebildet sind, unter Umständen auch E- bzw. W-förmig, also mit drei parallelen Federbeinen. Dies bedeutet, dass in Draufsicht mit Blickrichtung im Wesentlichen entlang der Federrichtung bzw. Bewegungsrichtung das Federmittel mindestens zwei Federbeine aufweist, vorteilhaft zwei oder drei Federbeine. Ein Halte-Federbein ist dabei mit dem Haltekörper verbunden und ein Grund-Federbein mit dem Grundkörper. Beide Federbeine laufen vorteilhaft in einer parallelen Richtung, zumindest von oben gesehen, und sind in einem Verbindungsbereich miteinander verbunden. Um beim Federn bzw. Bewegen zu vermeiden, dass sich das Federmittel durch das Einfedern verkürzt und somit eine Bewegung in der Richtung von Haltekörper zu Grundkörper auftritt, welche ja vermieden werden soll, wie zuvor erläutert worden ist, ist es von Vorteil, wenn beide Federbeine von dem gemeinsamen Verbindungsbereich in im Wesentlichen dieselbe Richtung weg verlaufen. Des Weiteren ist es möglich, dass die beiden Federbeine ähnlich lang sind, wobei vorteilhaft das Halte-Federbein etwas länger als das Grund-Federbein ist, beispielsweise 5% bis 20%. Dann kann sich beim Einfedern der Verbindungsbereich etwas in seitlicher Richtung bewegen, was aber nicht stört, da er vorteilhaft frei in der Luft ist. Das Halte-Federbein und das Grund-Federbein können mit etwas Abstand seitlich nebeneinander verlaufen, besonders vorteilhaft eben parallel. Das ergibt ein U-förmiges Federmittel. Mit drei Federbeinen kann ein vorgenanntes W- oder E-förmiges Federmittel geschaffen werden, bei dem ein mittleres Federbein an den Haltekörper oder den Grundkörper geht und die links und rechts benachbarten Federbeinen eben an den anderen Körper. Aus Gründen einer einfacheren Herstellbarkeit, wie nachher mit Blick auf die Zeichnungen noch erläutert wird, ist in diesem Fall ein mittleres Halte-Federbein an den Haltekörper geführt und zwei benachbarte Grund-Federbeine an den Grundkörper. Damit kann ein Verwinden des Federmittels um eine Achse vom Grundkörper zum Haltekörper vermieden werden.

Die Federeigenschaften der Federbeine sollten so aufeinander abgestimmt sein bei einem Federmittel, dass ein gleichmäßiges Einfedern möglich ist. Dies bedeutet, dass quasi der Teil der Federung am Haltekörper gleiche Federeigenschaften aufweist wie der Teil am Grundkörper.

Weist ein Federmittel, wie vorbeschrieben, ein Grund-Federbein am Grundkörper und ein Halte-Federbein am Haltekörper auf, so sind diese vorteilhaft gleich breit und gleich dick bzw. weisen gleichen Querschnitt auf. Weist ein Federmittel drei Federbeine auf, so ist vorteilhaft die Dicke jeweils gleich und die Breite kann für das einzige Federbein in etwa doppelt so groß sein wie für die beiden anderen Federbeine.

Vorteilhaft weisen die Federbeine einen dünnen und breiten Querschnitt auf. Dabei können sie in etwa drei Mal bis acht Mal so breit sein wie dick. So lassen sich gute und relativ weiche Federeigenschaften erreichen bei ermüdungsfester Ausbildung der Federmittel.

Bevorzugt ist der Verbindungsbereich der Federbeine miteinander erheblich dicker und stärker ausgebildet als der Querschnitt der Federbeine im Längsverlauf selbst. Dadurch wird vermieden, dass hier eine Beschädigung auftritt, da der Verbindungsbereich die Torsionsmomente der verschiedenen Federbeine relativ zueinander aufnehmen muss bei einer flachen Ausgestaltung der Federmittel.

Des Weiteren kann vorgesehen sein, dass die Federmittel mit verdickten Ansätzen oder Übergängen am Grundkörper bzw. am Haltekörper angeformt sind. Ebenso kann ein Übergang in den Verbindungsbereich mit einer deutlichen Verdickung erfolgen, so dass hier eine Verformung der Federmittel relativ gering ist. Hauptsächlich sollte eine Verformung der Federmittel in einem mittleren Bereich des Federmittels erfolgen, der beispielsweise die mittleren 30% bis 70% der Länge eines Federbeins betragen kann. In diesem Federbereich ist der Querschnitt eines Federbeins vorteilhaft gleichbleibend.

In Ausgestaltung der Erfindung können die Federmittel in etwa zwischen Haltekörper und Grundkörper angeordnet sein in einer entsprechenden Ausnehmung. Es wird jedoch als vorteilhaft angesehen, wenn die Federmittel im Wesentlichen innerhalb der Fläche eines der beiden Körper verlaufen, vorteilhaft in einer Ausnehmung im Grundkörper, so dass es im Wesentlichen von dem Haltekörper absteht.

Bei der Erfindung ist das genannte Elektrokochfeld, unabhängig von einer Beheizungsart, vorteilhaft ein Induktionskochfeld. Die zu halternde Steuerung wird auf an sich übliche Art und Weise, beispielsweise mit einfachen Rasthaken, an dem Haltekörper befestigt und kann an diesem starr bzw. ungefedert angeordnet sein. Die Federung der Steuerung insgesamt bzw. vor allem gegenüber dem Elektrokochfeld erfolgt durch die Federung des Haltekörpers gegenüber dem Grundkörper. So kann die Steuerung, wie zuvor erläutert worden ist, vorteilhaft an die Unterseite einer Abdeckung bzw. Kochfeldplatte angedrückt werden und liegt dann federelastisch daran an.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine schräge Draufsicht auf eine Trageplatte mit der Halteeinrichtung samt vier Federmitteln an einem Grundkörper zur Halterung einer Halteplatte,
- Fig. 2: eine starke Vergrößerung eines der Federmittel aus Fig. 1,
- Fig. 3: eine Draufsicht auf den Bereich der Trageplatte aus Fig. 1 mit der Halteeinrichtung,
- Fig. 4: eine starke Vergrößerung eines Federmittels aus Fig. 3,
- Fig. 5: einen seitlichen Schnitt durch ein erfindungsgemäßes Elektrokochfeld mit an der Halteeinrichtung gehaltener Steuerung,
- Fig. 6: einen Schnitt durch das Federmittel entlang A-A durch ein Grund-Federbein der Federmittel,
- Fig. 7: einen Schnitt entsprechend Fig. 6 entlang B-B durch ein Halte-Federbein der Federmittel,
- Fig. 8: ausgehend von der Schnittdarstellung der Fig. 7 ein verbogenes Federmittel bei Einfe-dern der Halteplatte in den Grundkörper der Halteeinrichtung und
- Fig. 9: eine schräge Draufsicht ähnlich der Fig. 2 auf eine alternative Ausgestaltung einer Hal-teeinrichtung mit einem zweibeinigen Federmittel zwischen Grundkörper und Halteplatte.

### Detaillierte Beschreibung der Ausführungsbeispiele

In Fig. 1 bis 4 ist dargestellt, wie an einer Trageplatte 10 für den Aufbau eines Elektrokochfelds, wie sie aus der DE 10 2012 217 059 A1 bekannt ist, in einem Bereich, der später bei einem Elektrokochfeld vorne angeordnet sein soll, eine Halteeinrichtung 11 mit einem erhöht ausgebildeten Grundkörper 13 vorgesehen ist. Der Grundkörper 13 trägt in einer Öffnung 14 eine Halteplatte 16 als Haltekörper, auf der mittels Rastmitteln 18 und 18' eine Steuerung bzw. deren Leiterplatte befestigt werden kann. Grundkörper 13 und Halteplatte 16 sind mit vorbeschriebenen Federmitteln 20a bis 20d miteinander verbunden bzw. die Halteplatte 16 ist federelastisch und somit nach oben und nach unten bewegbar in der Öffnung 14 im Grundkörper 13 angeordnet. Die gesamte Trageplatte 10 ist ein Kunststoff-Spritzgussteil samt sämtlichen, darin vorgesehenen Vorrichtungen bzw. Teilen, vorteilhaft in einem Arbeitsgang einstückig hergestellt.

Aus der Vergrößerung der Fig. 2 und den Draufsichten der Fig. 3 und 4 ist gut zu ersehen, dass die Öffnung 14 im Grundkörper 13 vollständig um die Halteplatte 16 umläuft bzw. auch in der Draufsicht eine Lücke bildet für eine gewisse seitliche Bewegbarkeit, falls das Einfedern der Halteplatte 16 in den Grundkörper 13 bzw. in die Öffnung 14 eine geringfügige seitliche Verschiebung bewirkt, beispielsweise durch ein schräges bzw. ungleichmäßiges Einfedern. Diese Lücke kann wenige Millimeter breit sein, beispielsweise 1 mm bis 3 mm.

Aus den Vergrößerungen der Fig. 3 und 4 ist die Form der Federmittel 20 zu erkennen und wird im Folgenden anhand des Federmittels 20b beschrieben. Es ist jedoch zu beachten, dass hier sämtliche Federmittel 20a bis 20d identisch ausgebildet sind, was vor allem wichtig ist für ein gleichmäßiges Einfedern bzw. eine gleichmäßig erzeugte Federkraft.

Das Federmittel 20b ist, wie Eingangs erwähnt, W- bzw. quasi E-förmig. Von einem Eckbereich der Halteplatte 16 geht mit einem verdickten Übergang 23b ein Halte-Federbein 22b ab. Links und rechts davon gehen von Vorsprüngen 13'b des Grundkörpers 13 zwei Grund-Federbeine 26b und 26'b ab, und zwar wiederum mit einem verdickten Übergang 27b bzw. 27'b. Diese münden, wie dann wiederum die Schnittdarstellungen entsprechend A-A der Fig. 6 und B-B der Fig. 7 zeigen, in den dicken und starken Verbindungsbereich 30b, und zwar wiederum jeweils mit einem Verbindungs-Übergang 24b am Halte-Federbein und Verbindungs-Übergängen 28b und 28'b an den Grund-Federbeinen. Das so gebildete Federmittel 20b ist in einer Ausnehmung 15 im Grundkörper 13 angeordnet, also außerhalb der Halteplatte 16. Dadurch kann deren Fläche frei und ohne Einschränkungen genutzt werden. Des Weiteren wird die Stabilität der Halteplatte 16 nicht durch die Ausnehmung 15 odgl. geschwächt.

Aus den Schnittdarstellungen der Fig. 6 und 7 ist auch offensichtlich, dass das Federmittel 20b insgesamt bzw. vor allem das Halte-Federbein 22b und das Grund-Federbein 26b im Wesentlichen horizontal und somit parallel zur wesentlichen Erstreckungsebene von Trageplatte 10 sowie vor allem Halteplatte 16 verlaufen. Aus den Schnittdarstellungen ist auch gut zu ersehen, dass die eigentliche Dicke des Halte-Federbeins 22b und des Grund-Federbeins 26b im Vergleich zu deren Breite relativ gering ist, also gute und fein ansprechende Federeigenschaften erreicht werden können. Die Übergänge 23 bzw. 27 und Verbindungs-Übergänge 24 bzw. 28 sind deswegen verdickt bzw. aufgeweitet ausgeführt, damit hier keine Schwachstellen am Übergang der Federbeine in den Grundkörper 13 oder in die Halteplatte 16 beim Einfedern bzw. Verbiegen auftreten und zu Materialschäden führen können. Die verdickte Ausführung des quer zu den Federbeinen 22 und 26 verlaufenden Verbindungsbereichs 30 bewirkt eine gute Aufnahme der angreifenden Drehmomente bzw. Torsionskräfte, die die Federbeine auf den Verbindungsbereich 30 ausüben. Die wesentliche Verbiegung der Federmittel 20 findet in den mittleren Bereichen der Federbeine 22 und 26 statt, wobei diese Bereiche gleichbleibende Dicke bzw. gleichbleibenden Querschnitt aufweisen und allgemein etwa 30% bis 70% der gesamten Länge eines Federbeins ausmachen, hier etwa 50%.

In der Schnittdarstellung der Fig. 5 ist ein gesamtes Induktionskochfeld als Elektrokochfeld 31 bzw. als Elektrogerät dargestellt. Es weist eine Kochfeldplatte 32 auf mit zwei darunter angeordneten Induktionsheizeinrichtungen 35a und 35b. Im rechten Bereich ist an der Halteeinrichtung 11 eine Steuerung 33 gehaltert mit einer Leiterplatte 34 als Bauteilträger. Die Leiterplatte 34 trägt zwei symbolisch dargestellte kapazitive Sensorelemente 36, die an die Unterseite der Kochfeldplatte 32 angelegt sind. Diese können vorteilhaft ausgebildet sein wie aus der EP 859467 A bekannt. Des Weiteren trägt sie ein schematisch dargestelltes allgemeines Bauteil 37, beispielsweise eine Leuchtanzeige oder ein Schaltungsbauteil. Durch die Federeigenschaften der Federmittel 20a bis 20d kann die Halteplatte 16 samt Steuerung 33 bzw. Leiterplatte 34 federnd an die Unterseite der Kochfeldplatte 32 angedrückt werden.

In der Fig. 8 ist gut zu erkennen, wie sich das Federmittel 20b, im Übrigen auch die anderen Federmittel 20a, 20c und 20d identisch, verbiegt beim Bewegen bzw. Einfedern der Halteplatte 16 in den Grundkörper 13 hinein. Dieses Einfedern findet vor allem beim Anlegen einer auf der Halteplatte 16 gehalterten Steuerung 33 an die Unterseite der Kochfeldplatte 32 gemäß Fig. 3 statt, und zwar um die Höhendifferenz Δh, wie aus den gestrichelten Linien deutlich wird . Es ist zu ersehen, dass die Verbiegung von Halte-Federbein 22b und den Grund-Federbeinen 26b bzw. 26'b in etwa gleich sind, obwohl das Halte-Federbein 22b etwas länger ist. Hierfür können die Querschnitte bzw. Breiten der Federbeine 22 und 26 entsprechend abgestimmt sein. Der Vorteil dieser gleichmäßigen Einfederung bzw. Verbiegung ist der, dass dann der Verbindungsbereich 30b um etwa die halbe Einfedertiefe nach unten wandert, dabei aber nicht verdreht oder verkippt wird. Aus der Fig. 8 ist auch gut zu ersehen, dass durch diese Ausgestaltung der Federmittel 20 beim Einfedern keine seitliche Bewegungskomponente für die einfedernde Halteplatte 16 entsteht.

Aus den Figuren ist auch gut zu erkennen, dass die Trageplatte 10 eben einstückig als Kunststoff-Spritzgussteil hergestellt werden kann. Die Form ist sicherlich nicht trivial, kann jedoch gut hergestellt werden.

In der alternativen Ausgestaltung einer Halteeinrichtung 111 der Fig. 9 ist an einer grundsätzlich ähnlich ausgebildeten Tragplatte 110 ein erhöhter Grundkörper 113 vorgesehen. Er weist eine Öffnung 114 auf, in der eine Halteplatte 116 mit Rastmitteln 118 und 118' angeordnet ist. In Ausnehmungen 115a bis 115d in dem Grundkörper 113 sind Federmittel 120a bis 120d angeordnet. Diese Federmittel 120 sind U-förmig ausgebildet. Sie weisen ein von der Halteplatte 116 abgehendes Halte-Federbein 122 auf sowie ein von dem Grundkörper 113 abgehendes Grund-Federbein 126. Diese sind an einen Verbindungsbereich 130b angeformt. Vorteilhaft können hierfür auch wieder dicker ausgebildete Übergänge vorgesehen sein, die hier aber nicht dargestellt werden müssen. Auf diese Art und Weise kann veranschaulicht werden, wie ein Federmittel mit mindestens einem Grund-Federbein und einem Halte-Federbein noch ausgebildet sein kann, wie es eingangs erläutert worden ist.

## Patentansprüche

1. Elektrokochfeld (31) mit einer Halteeinrichtung (11, 111) für eine Steuerung (33) des Elektrokochfelds (31) an dem Elektrokochfeld, wobei die Halteeinrichtung einen Grundkörper (13, 113) aufweist, wobei
- an dem Grundkörper (13, 113) ein Haltekörper (16, 116) relativ dazu bewegbar daran angeordnet und daran gehaltert ist,
- die Steuerung (33) auf dem Haltekörper (16, 116) angeordnet ist und gegenüber dem Grundkörper (13, 113) federelastisch bewegbar angeordnet ist,
- der Grundkörper (13, 113) einen Ausschnitt bzw. eine Öffnung (14) aufweist, in der der Haltekörper (16, 116) angeordnet ist, und
- der Haltekörper (16, 116) zumindest teilweise von dem Grundkörper (13, 113) umgeben ist,
**dadurch gekennzeichnet dass**
- für eine halternde Verbindung zwischen Grundkörper (13, 113) und Haltekörper (16, 116) und zur Halterung des Haltekörpers am Grundkörper mehrere Federmittel (20a-20d, 120a-120d) vorgesehen sind,
- ausschließlich die Federmittel (20a-20d, 120a-120d) vorgesehen sind für diese Halterung, und
- Grundkörper (13, 113) und Haltekörper (16, 116) samt Federmitteln (20a-20d, 120a-120d) in einem Stück und in einem einzigen Vorgang durch Kunststoffspritzguss einteilig hergestellt sind.

2. Elektrokochfeld nach Anspruch 1, **gekennzeichnet durch** gleichartige bzw. identisch ausgebildete Federmittel (20a-20d, 120a-120d).

3. Elektrokochfeld nach einem der vorhergehenden Ansprüche, **dadurch gekennzeichnet, dass** der Haltekörper (16, 116) in der Öffnung (14) vollständig von dem Grundkörper (13, 113) umgeben ist.

4. Elektrokochfeld nach einem der vorhergehenden Ansprüche, **dadurch gekennzeichnet, dass** die Federmittel (20a-20d, 120a-120d) als Biegefeder ausgebildet sind und im Wesentlichen in einer Ebene senkrecht zur Federrichtung bzw. Bewegungsrichtung des Haltekörpers (16, 116) relativ zum Grundkörper (13, 113) verlaufen, wobei die Federrichtung bzw. Bewegungsrichtung senkrecht ist zur wesentlichen Flächenerstreckung des Grundkörpers und/der der zu halternden Steuerung (33).

5. Elektrokochfeld nach Anspruch 4, **dadurch gekennzeichnet, dass** in Draufsicht mit Blickrichtung im Wesentlichen entlang der Federrichtung bzw. Bewegungsrichtung des Haltekörpers (16, 116) relativ zum Grundkörper (13, 113) die Federmittel (20a-20d, 120a-120d) mindestens zwei Federbeine (22, 26, 26', 122, 126) aufweisen, wobei ein Halte-Federbein (22, 122) vom Haltekörper (16, 116) abgeht und ein Grund-Federbein (26, 26', 126) vom Grundkörper (13, 113) abgeht, wobei das Halte-Federbein (22, 122) und das Grund-Federbein (26, 26', 126) in einem Verbindungsbereich (30, 130) miteinander verbunden sind.

6. Elektrokochfeld nach Anspruch 5, **dadurch gekennzeichnet, dass** das Halte-Federbein (22, 122) und das Grund-Federbein (26, 26', 126) mit etwas Abstand seitlich nebeneinander verlaufen, wobei das Halte-Federbein (22, 122) länger als das Grund-Federbein (26, 26', 126) ist.

7. Elektrokochfeld nach Anspruch 5 oder 6, **dadurch gekennzeichnet, dass** die Federmittel drei Federbeine (22, 26, 26') aufweisen, die nebeneinander und in etwa parallel zueinander verlaufen, wobei ein mittleres Federbein (22) an den Haltekörper (16) oder den Grundkörper (13) geht und die benachbarten Federbeine (26, 26') an den anderen Körper.

8. Elektrokochfeld nach einem der Ansprüche 5 bis 7, **dadurch gekennzeichnet, dass** ein Querschnitt der Federbeine (22, 26, 26', 122, 126) in einem mittleren Federbereich, der sich über 30% bis 70% des mittleren Bereichs erstreckt, gleich bleibt bzw. unverändert ist.

9. Elektrokochfeld nach einem der Ansprüche 5 bis 8, **dadurch gekennzeichnet, dass** ein Querschnitt eines Federbeins (22, 26, 26', 122, 126) in einem wesentlichen Längenbereich flach bzw. dünn ist und das Federbein breiter ist als hoch.

10. Elektrokochfeld nach einem der vorhergehenden Ansprüche, **dadurch gekennzeichnet, dass** die Federmittel (20a-20d, 120a-120d) von dem Haltekörper (16, 116) oder dem Grundkörper (13, 113) abstehen und im Wesentlichen in einer Ausnehmung (15, 115) in dem anderen Körper verlaufen.

## Claims

1. Electric hob (31) with a retaining device (11, 111) for a control (33) of the electric hob (31) on the electric hob, wherein the retaining device has a base body (13, 113), wherein
- a retaining body (16, 116) is arranged on the base body (13, 113) so as to be movable relative thereto and is held thereon,
- the control (33) is arranged on the retaining body (16, 116) and is arranged so as to be resiliently movable relative to the base body (13, 113),
- the base body (13, 113) has a cutout or an opening (14) in which the retaining body (16, 116) is arranged, and
- the retaining body (16, 116) is at least partially surrounded by the base body (13, 113),
**characterized in that**
- a plurality of spring means (20a-20d, 120a-120d) are provided for a retaining connection between the base body (13, 113) and the retaining body (16, 116) and for retaining the retaining body on the base body,
- only the spring means (20a-20d, 120a-120d) are provided for this retention, and
- the base body (13, 113) and the retaining body (16, 116) together with the spring means (20a-20d, 120a-120d) are manufactured in one piece and in a single operation by plastic injection molding.

2. Electric hob according to claim 1, **characterized by** spring means (20a-20d, 120a-120d) of the same or identical design.

3. Electric hob according to one of the preceding claims, **characterized in that** the retaining body (16, 116) is completely surrounded by the base body (13, 113) in the opening (14).

4. Electric hob according to one of the preceding claims, **characterized in that** the spring means (20a-20d, 120a-120d) are designed as bending springs and extend essentially in a plane perpendicular to the spring direction or direction of movement of the retaining body (16, 116) relative to the base body (13, 113), the spring direction or direction of movement being perpendicular to the essential surface extension of the base body and/or of the control (33) to be held.

5. Electric hob according to claim 4, **characterized in that**, in plan view with the direction of view essentially along the spring direction or direction of movement of the retaining body (13), the direction of movement of the retaining body (16, 116) relative to the base body (13, 113), the spring means (20a-20d, 120a-120d) have at least two spring legs (22, 26, 26', 122, 126), one retaining spring leg (22, 122) extending from the retaining body (16, 116) and a base spring leg (26, 26', 126) extending from the base body (13, 113), the retaining spring leg (22, 122) and the base spring leg (26, 26', 126) being connected to one another in a connecting region (30, 130).

6. Electric hob according to claim 5, **characterized in that** the retaining spring leg (22, 122) and the base spring leg (26, 26', 126) extend laterally next to one another with some spacing, the retaining spring leg (22, 122) being longer than the base spring leg (26, 26', 126).

7. Electric hob according to claim 5 or 6, **characterized in that** the spring means have three spring legs (22, 26, 26') which run next to one another and approximately parallel to one another, a central spring leg (22) going to the retaining body (16) or the base body (13) and the adjacent spring legs (26, 26') going to the other body.

8. Electric hob according to one of claims 5 to 7, **characterized in that** a cross-section of the spring legs (22, 26, 26', 122, 126) in a central spring area extending over 30% to 70% of the central area remains the same or is unchanged.

9. Electric hob according to one of claims 5 to 8, **characterized in that** a cross-section of a spring leg (22, 26, 26', 122, 126) is flat or thin in a substantial length range and the spring leg is wider than high.

10. Electric hob according to one of the preceding claims, **characterized in that** the spring means (20a-20d, 120a-120d) project from the retaining body (16, 116) or the base body (13, 113) and extend substantially in a recess (15, 115) in the other body.

## Revendications

1. Table de cuisson électrique (31) avec un dispositif de retenue (11, 111) pour une commande (33) de la table de table électrique (31) sur la table de cuisson électrique, le dispositif de retenue présentant un corps de base (13, 113), où
- un corps de retenue (16, 116) est disposé sur le corps de base (13, 113) de manière mobile par rapport à celui-ci et est retenu sur celui-ci,
- la commande (33) est disposée sur le corps de retenue (16, 116) et est disposée de manière à pouvoir se déplacer élastiquement par rapport au corps de base (13, 113),
- le corps de base (13, 113) présente une découpe ou une ouverture (14) dans laquelle est disposé le corps de retenue (16, 116), et
- le corps de retenue (16, 116) est au moins partiellement entouré par le corps de base (13, 113),
**caractérisé en ce que**
- plusieurs moyens élastiques (20a-20d, 120a-120d) sont prévus pour une liaison de retenue entre le corps de base (13, 113) et le corps de retenue (16, 116) et pour le retenue du corps de retenue sur le corps de base,
- seuls les moyens élastiques (20a-20d, 120a-120d) sont prévus pour cette fixation, et
- le corps de base (13, 113) et le corps de retenue (16, 116), y compris les moyens élastiques (20a-20d, 120a-120d), sont fabriqués en une seule pièce et en une seule opération par moulage par injection de matière plastique.

2. Table de cuisson électrique selon la revendication 1, **caractérisée par** des moyens élastiques (20a-20d, 120a-120d) de même type ou de conception identique.

3. Table de cuisson électrique selon l'une des revendications précédentes, **caractérisée en ce que** le corps de retenue (16, 116) est entièrement entouré par le corps de base (13, 113) dans l'ouverture (14).

4. Table de cuisson électrique selon l'une des revendications précédentes, **caractérisée en ce que** les moyens élastiques (20a-20d, 120a-120d) sont réalisés sous forme de ressort de flexion et s'étendent sensiblement dans un plan perpendiculaire à la direction du ressort ou à la direction de déplacement du corps de retenue (16, 116) par rapport au corps de base (13, 113), la direction du ressort ou la direction de déplacement étant perpendiculaire à l'extension de surface essentielle du corps de base et/ou de la commande (33) à retenir.

5. Table de cuisson électrique selon la revendication 4, **caractérisée en ce que**, en vue de dessus, avec une direction d'observation, elle s'étend essentiellement le long de la direction du ressort ou du corps de la table de cuisson, direction de mouvement du corps de retenue (16, 116) par rapport au corps de base (13, 113), les moyens de ressort (20a-20d, 120a-120d) présentent au moins deux jambes de ressort (22, 26, 26', 122, 126), une jambe de ressort de retenue (22, 122) partant du corps de retenue (16, 116) et une jambe de ressort de base (26, 26', 126) s'étend à partir du corps de base (13, 113), la jambe de ressort de retenue (22, 122) et la jambe de ressort de base (26, 26', 126) étant reliées entre elles dans une zone de liaison (30, 130).

6. Table de cuisson électrique selon la revendication 5, **caractérisée en ce que** la jambe de ressort de retenue (22, 122) et la jambe de ressort de base (26, 26', 126) s'étendent latéralement l'une à côté de l'autre à une certaine distance, la jambe de ressort de retenue (22, 122) étant plus longue que la jambe de ressort de base (26, 26', 126).

7. Table de cuisson électrique selon la revendication 5 ou 6, **caractérisée en ce que** les moyens élastiques comprennent trois jambes de ressort (22, 26, 26') qui s'étendent côte à côte et à peu près parallèlement les unes aux autres, une jambe de ressort centrale (22) allant au corps de retenue (16) ou au corps de base (13) et les jambes de ressort voisines (26, 26') allant à l'autre corps.

8. Table de cuisson électrique selon l'une des revendications 5 à 7, **caractérisée en ce qu'**une section transversale des jambes de ressort (22, 26, 26', 122, 126) reste identique ou inchangée dans une zone de ressort centrale qui s'étend sur 30% à 70% de la zone centrale.

9. Table de cuisson électrique selon l'une des revendications 5 à 8, **caractérisée en ce qu'**une section transversale d'une jambe de ressort (22, 26, 26', 122, 126) est plate dans une plage de longueur substantielle et **en ce que** la jambe de ressort est plus large que haute.

10. Table de cuisson électrique selon l'une des revendications précédentes, **caractérisée en ce que** les moyens élastiques (20a-20d, 120a-120d) font saillie du corps de retenue (16, 116) ou du corps de base (13, 113) et s'étendent sensiblement dans un évidement (15, 115) dans l'autre corps.
